# EUROPÄISCHE PATENTSCHRIFT

(11) **EP 1 799 986 B1**
(45) Veröffentlichungstag und Bekanntmachung des Hinweises auf die Patenterteilung: **03.08.2011**
(21) Anmeldenummer: 05777797.1
(22) Anmeldetag: 07.09.2005
(51) Int. Cl.: F02D 41/24

(54) **VORRICHTUNG UND VERFAHREN ZUM AUSLESEN VON ADAPTIONSWERTEN AUS KRAFTFAHRZEUG-STEUERGER[TEN**
APPARATUS AND METHOD FOR READING ADAPTIVE VALUES OUT OF MOTOR VEHICLE CONTROL DEVICES
PROCEDE ET DISPOSITIF POUR LIRE DES VALEURS ADAPTATIVES DE DISPOSITIFS DE COMMANDE DE VEHICULE A MOTEUR

(30) Priorität: 30.09.2004 DE 102004047542
(43) Veröffentlichungstag der Anmeldung: 27.06.2007
(73) Patentinhaber: Bayerische Motoren Werke Aktiengesellschaft, 80809 München (DE)
(72) Erfinder: KONRAD, Heiko, 82065 Baierbrunn (DE); ENGL, Maximilian, 86316 Friedberg-Bachern (DE); ENGELKE, Marcus, 80995 München (DE); WOHLWENDER, Mario, 80999 München (DE)
(86) Internationale Anmeldenummer: PCT/EP2005/009606
(87) Internationale Veröffentlichungsnummer: WO 2006/037414

(56) Entgegenhaltungen:
- WO-A-01/61176
- DE-A1- 10 220 600
- DE-A1- 19 948 663
- US-A- 5 318 449
- US-A1- 2001 032 498

## Beschreibung

Die Erfindung bezieht sich auf eine Vorrichtung zum Auslesen von Adaptionswerten selbstadaptierender Funktionen aus einem Kraftfahrzeug-Steuergerät an ein externes Auslesegerät nach dem Oberbegriff des Patentanspruchs 1, sowie auf ein Verfahren zum Auslesen von Adaptionswerten selbstadaptierender Funktionen gemäß dem Oberbegriff des Patentanspruchs 9.

Bei modernen Kraftfahrzeug-Steuergeräten werden zunehmend selbstadaptierende Funktionen eingesetzt. Ziel ist es hierbei, die Steuerungen optimal an individuelle Bauteiletoleranzen, an Alterungseffekte oder sonstige Abweichungen anzupassen. Ein typisches Einsatzgebiet ist die Adaption der Motorsteuerung im Rahmen der Klopfregelung.

Während in der Vergangenheit vorwiegend nur wenige Adaptionswerte, wie zum Beispiel Offsetwerte oder Faktoren von selbstadaptierenden Funktionen ermittelt wurden, werden aktuell zunehmend komplexere Speicherstrukturen, zum Beispiel adaptive Kennfelder oder adaptive Neuronale Netze, eingesetzt. Diese bieten den Vorteil, dass somit verschiedene Adaptionswerte betriebspunktabhängig abgelegt werden können.

Das Ergebnis solcher komplexer Adaptionsverfahren ist ein Parametersatz, der beispielsweise den Kennfeldinhalt der adaptierten Kennfelder beziehungsweise die Gewichte der adaptiven Neuronalen Netze beschreibt. Dieser Parametersatz wird in einem nichtflüchtigen Speicher im Steuergerät abgelegt und ist somit in nächsten Motorlauf wieder bekannt.

Für Werkstätten oder im Rahmen der Entwicklung von Motorsteuerungen ist es oft wichtig den aktuellen Stand der Adaption auszulesen. Im Falle von wenigen Adaptionswerten, z. B. bei Offsetwerten oder Faktoren, ist ein direktes Auslesen mit herkömmlichen Auslesegeräten, wie beispielsweise einem Tester oder einem Gerät zur Entwicklungsdatenrückführung, leicht möglich. Als Beispiel sind hierzu die DE 199 48 663 C2 oder DE 10220600 A1 zu nennen, aus denen eine Vorrichtung zum Auslesen verschiedener Fahrzeugdaten, unter anderem von Adaptionswerten an ein externes Diagnosegerät bekannt sind.

Ein Nachteil dieser bekannten Vorrichtungen bzw. Verfahren zum Auslesen der Adaptionswerte besteht vor allem darin, dass bei einer großen Anzahl von auszulesenden Daten, die Übertragung der gesamten Daten viel Zeit in Anspruch nimmt.

Ein weiterer Nachteil ergibt sich bei selbstadaptierenden Kennfeldern oder Neuronalen Netzen. Der adaptierte Parametersatz beschreibt die Werteinhalte an den in der Steuerung vorgegebenen Stützstellen. Um die Adaptionswerte den einzelnen Betriebspunkten zuordnen zu können, müssen die jeweiligen Stützstellen im Auslesegerät bekannt sein, wodurch die Auslesegeräte sehr aufwendig und individuell gestaltet sein müssen. Ähnliche Probleme ergeben sich bei adaptierten Neuronalen Netzen, bei denen der Parametersatz die Gewichte der adaptiven Netze beschreibt.

Aufgabe der Erfindung ist, eine im Hinblick auf die eben genannten Nachteile verbesserte Vorrichtung und ein verbessertes Verfahren zum Auslesen der Adaptionswerte selbstadaptierender Funktionen anzugeben.

Diese Aufgabe wird erfindungsgemäß durch eine Vorrichtung nach Patentanspruch 1 und ein Verfahren nach Patentanspruch 9 gelöst. Vorteilhafte Weiterbildungen sind die Gegenstände der abhängigen Ansprüche.

Die erfindungsgemäße Vorrichtung zum Auslesen von Adaptionswerten selbstadaptierender Funktionen aus einem Kraftfahrzeug-Steuergerät an ein externes Auslesegerät, bestehend aus einem Kraftfahrzeug-Steuergerät, einem externen Auslesegerät und einer Kommunikationsschnittstelle zwischen dem externen Auslesegerät und dem Kraftfahrzeug-Steuergerät, wobei das Kraftfahrzeug-Steuergerät einen nichtflüchtigen Speicher zum Speichern von adaptierten Parametern oder Parametersätzen der selbstadaptierenden Funktionen umfasst, zeichnet sich dadurch aus, dass das Kraftfahrzeug-Steuergerät zusätzlich Mittel zum Empfangen zumindest eines vom externen Auslesegerät gesendeten Testwert-Satzes und Mittel zur Berechnung zumindest eines Adaptionswertes in Abhängigkeit vom Testwert-Satz und den adaptierten Parametern oder Parametersätzen und Mittel zum Senden des berechneten Adaptionswertes an das externe Auslesegerät umfasst.

Das der Vorrichtung entsprechende erfindungsgemäße Verfahren zum Auslesen von Adaptionswerten selbstadaptierender Funktionen dem Kraftfahrzeug-Steuergerät an das externe Auslesegerät, wobei im Kraftfahrzeug-Steuergerät adaptierte Parameter oder Parametersätze der selbstadaptierenden Funktionen gespeichert werden, zeichnet sich dadurch aus, dass das externe Auslesegerät einen Testbetriebspunkt beschreibenden Testwert-Satz an das Kraftfahrzeug-Steuergerät sendet und das Kraftfahrzeug-Steuergerät aus dem Testwert-Satz und den adaptierten Parametern oder Parametersätzen zumindest einen Adaptionswert berechnet und an das Auslesegerät sendet.

Mit dieser erfindungsgemäßen Vorrichtung beziehungsweise dem erfindungsgemäßen Verfahren können Adaptionswerte aus den Kraftfahrzeug-Steuergeräten mit vergleichsweise einfachen Auslesegeräten ausgelesen werden und in leicht interpretierbarer Form dargestellt beziehungsweise abgelegt werden. Da die Berechung der Adaptionswerte bereits direkt in dem Steuergerät durchgeführt wird, ist das Verfahren beziehungsweise das externe Ausgabegerät unabhängig von der adaptierten Funktion. Dadurch reduziert sich der Aufwand zum Auslesen der Adaptionswerte erheblich, da in diesem Fall keine Anpassung der Auslesegeräte erforderlich ist.

Vorteilhafterweise beschreibt der Testwert-Satz einen Testbetriebspunkt der selbstadaptierenden Funktion. Je nachdem, für welchen Betriebspunkt die Adaptionswerte ausgelesen werden sollen, wird ein entsprechender betriebspunktabhängiger Testwert-Satz vom Auslesegerät an das Kraftfahrzeugsteuergerät übertragen.

In Abhängigkeit davon, für wie viele Betriebspunkte die Adaptionswerte ausgelesen werden sollen, kann der Testwert-Satz vorteilhafterweise aus einem oder mehreren betriebspunktabhängigen Testwerten bestehen.

Besteht der Testwert-Satz aus mehreren betriebspunktabhängigen Testwerten, werden diese vorteilhafterweise gleichzeitig an das Kraftfahrzeug-Steuergerät gesendet und die Berechung der Adaptionswerte im Kraftfahrzeug-Steuergerät sequentiell für die einzelnen Betriebspunkte vorgenommen. Die ermittelten Adaptionswerte werden anschließend wieder zum Auslesegerät zurückgesendet und dort abgespeichert oder weiterverarbeitet.

Vorteilhafterweise umfasst zumindest eine der selbstadaptierenden Funktionen ein adaptives Kennfeld oder adaptives Neuronales Netz. Gerade bei derartigen selbstadaptierenden Funktionen ist die erfindungsgemäße Vorrichtung beziehungsweise das erfindungsgemäße Verfahren besonders geeignet, da bei Kennfeldern der adaptierte Parametersatz die Werteinhalte an den in der Steuerung vorgegebenen Stützstellen beschreibt. Durch das Senden eines betriebspunktabhängigen Testwert-Satzes sind die Adaptionswerte eindeutig dem entsprechenden Testbetriebspunkt zugeordnet und die jeweiligen Stützstellen müssen dem Auslesegerät nicht mehr bekannt sein.

Falls sich im Verlauf der Entwicklung oder bei Modellüberarbeitungen die Anzahl der Stützstellen der adaptiven Kennfelder oder die Struktur der adaptiven Neuronalen Netze ändert, muss das Auslesegerät nicht mehr angepasst werden. Dies führt zu einer deutlichen Aufwandreduzierung.

Vorteilhafterweise handelt es sich bei dem Kraftfahrzeug-Steuergerät um ein Motorsteuergerät oder ein Getriebesteuergerät, da derartige Kraftfahrzeug-Steuergeräte oft viele Steuerungen mittels selbstadaptierenden Kennfeldern oder neuronalen Netzen vornehmen.

Vorteilhafterweise wird als Kommunikationsschnittstelle zwischen Kraftfahrzeug-Steuergerät und externen Auslesegerät eine serielle Schnittstelle verwendet. Die Übertragung kann aber auch berührungslos erfolgen. Das externe Auslesegerät kann vorteilhafterweise einen internen Speicher beinhalten und/oder an weitere Geräte gekoppelt sein, welche weitere Auswertungen mit den ausgelesenen Adaptionswerten vornehmen. Im Folgenden wird die Erfindung anhand einer Zeichnung näher erläutert. Dabei zeigt die einzige Figur ein Ausführungsbeispiel der erfindungemäßen Vorrichtung, anhand derer das erfindungsgemäße Verfahren erläutert wird.

Die Vorrichtung besteht aus einem Kraftfahrzeug-Steuergerät SG, bei dem es sich vorzugsweise um ein Motorsteuergerät handelt, einem externen Auslesegerät AG und einer Kommunikationsschnittstelle KE, wobei die Kommunikationsschnittstelle KE als serielle Schnittstelle ausgebildet ist.

Das Kraftfahrzeug-Steuergerät umfasst einen nichtflüchtigen Speicher SPSG zum Speichern von adaptierten Parameterwerten oder Parametersätzen p der zumindest einen selbstadaptierenden Funktion, Mittel E2 zum Empfangen zumindest eines vom externen Auslesegerät AG gesendeten Testwert-Satzes t, Mittel B zur Berechnung zumindest eines Adaptionswertes a anhand der adaptierten Parameterwerten oder Parametersätze p und des Testwert-Satzes t, sowie Mittel A2 zum Senden des oder der berechneten Adaptionswerte a an das externe Auslesegerät AG. Bei den adaptierten Parameterwerten oder Parametersätzen p kann es sich um adaptierte Netz- oder Kennfeldparameter handeln.

Das externe Auslesegerät AG kann beispielsweise ein normaler Werkstatttester oder ein Gerät zur Entwicklungsdatenrückführung sein. Es umfasst Mittel V zur Vorgabe von einem oder mehreren Testwert-Sätzen t, Mittel A1 zum Senden des zumindest einen Testwert-Satzes t, Mittel E1 zum Empfangen der berechneten Adaptionswerte a und Mittel SPA zum Ausgeben und/oder Speichern der Adaptionswerte a.

Das Auslesen der Adaptionswerte a aus dem Kraftfahrzeug-Steuergerät SG an das externe Auslesegerät AG wird folgendermaßen durchgeführt.

Der mit dem Mittel V vorgegebenen Testwert-Satz t, der einen Testbetriebspunkt beschreibt, wird mittels A1 über die Kommunikationsschnittstelle KE an das Kraftfahrzeug-Steuergerät SG übertragen. Für diesen Testbetriebspunkt t wird aus den gespeicherten Parameterwerten oder Parametersätze p der zumindest eine Adaptionswert a berechnet, der mittels A2 über die Kommunikationsschnittstelle KE an das externe Auslesegerät AG übertragen wird. Der zumindest eine Adaptionswert a wird mittels SPA in der Ausgabeeinheit gespeichert und/oder ausgegeben.

Statt einem einzelnen Testwert-Satz t beziehungsweise Testbetriebspunkt können auch mehrere Testbetriebspunkte gleichzeitig an das Kraftfahrzeug-Steuergerät SG gesendet werden. In diesem Fall berechnet das Kraftfahrzeug-Steuergerät SG die Adaptionswerte a sequentiell für die einzelnen Testbetriebspunkte t und schickt diese anschließend wieder zum externen Auslesegerät AG zurück, wo sie gespeichert oder weiterverarbeitet werden.

## Patentansprüche

1. Vorrichtung zum Auslesen von mittels adaptierter Parameter oder Parametersätze von selbstadaptierender Funktionen berechneter Adaptionswerten aus einem Kraftfahrzeug-Steuergerät an ein externes Auslesegerät, bestehend aus einem Kraftfahrzeug-Steuergerät, einem externen Auslesegerät und einer Kommunikationsschnittstelle zwischen dem externen Auslesegerät und dem Kraftfahrzeug-Steuergerät, wobei das Kraftfahrzeug-Steuergerät einen nichtflüchtigen Speicher zum Speichern von adaptierten Parametern oder Parametersätzen der selbstadaptierenden Funktionen umfasst, **dadurch gekennzeichnet, dass** das Kraftfahrzeug-Steuergerät (SG) zusätzlich
- Mittel (E2) zum Empfangen zumindest eines vom externen Auslesegerät (AG) gesendeten Testwert-Satzes (t) und
- Mittel (B) zur Berechnung zumindest eines Adaptionswertes (A) in Abhängigkeit vom Testwert-Satz (t) und den adaptierten Parametern oder Parametersätzen (p) der selbstadaptierenden Funktion und
- Mittel (A2) zum Senden des zumindest einen berechneten Adaptionswertes (a) an das externe Auslesegerät (AG) umfasst.

2. Vorrichtung nach Patentanspruch 1, **dadurch gekennzeichnet, dass** der Testwert-Satz (t) einen Testbetriebspunkt der selbstadaptierenden Funktion beschreibt.

3. Vorrichtung nach Patentanspruch 1 oder 2, **dadurch gekennzeichnet, dass** der Testwert-Satz (t) aus einem oder mehreren betriebspunktabhängigen Testwerten besteht.

4. Vorrichtung nach Patentanspruch 3, **dadurch gekennzeichnet, dass** bei einem Testwert-Satz (t), der aus mehreren betriebspunktabhängigen Testwerten besteht, die Berechnung der Adaptionswerte (a) sequentiell vorgenommen wird.

5. Vorrichtung nach einem der vorangegangenen Patentansprüche, **dadurch gekennzeichnet, dass** zumindest eine der selbstadaptierenden Funktionen ein adaptives Kennfeld oder adaptives Neuronales Netz umfasst.

6. Vorrichtung nach einem der vorangegangenen Patentansprüche, **dadurch gekennzeichnet, dass** das Kraftfahrzeug-Steuergerät (SG) ein Motorsteuergerät oder ein Getriebesteuergerät ist.

7. Vorrichtung nach einem der vorangegangenen Patentansprüche, **dadurch gekennzeichnet, dass** die Kommunikationsschnittstelle (KE) eine serielle Schnittstelle ist.

8. Vorrichtung nach einem der vorangegangenen Patentansprüche, **dadurch gekennzeichnet, dass** Auslesegerät (AG) einen Speicher (SPA) zum Speichern des zumindest einen Adaptionswertes umfasst und/oder an weitere Geräte gekoppelt werden kann.
Funktionen aus

9. Verfahren zum Auslesen von mittels adaptierter Parameter oder Parametersätze von selbstadaptierender Funktionen berechneter Adaptionswerten aus einem Kraftfahrzeug-Steuergerät an ein externes Auslesegerät, wobei im Kraftfahrzeug-Steuergerät adaptierte Parameter oder Parametersätze der selbstadaptierenden Funktionen gespeichert sind, **dadurch gekennzeichnet, dass** das externe Auslesegerät (AG) zumindest einen Testbetriebspunkt beschreibenden Testwert-Satz (t) an das Kraftfahrzeug-Steuergerät (SG) sendet und das Kraftfahrzeug-Steuergerät (SG) aus dem Testwert-Satz (t) und den adaptierten Parametern oder Parametersätzen (p) der selbstadaptierenden Funktion zumindest einen Adaptionswert (a) berechnet und an das Auslesegerät (AG) sendet.

## Claims

1. A device for reading out adaptation values calculated by means of adapted parameters or parameter sets of self-adapting functions from a motor vehicle control unit to an external read-out unit, comprising a vehicle control unit, an external read-out unit and a communication interface between the external read-out unit and the motor vehicle control unit, wherein the motor vehicle control unit comprises a nonvolatile memory for storing adapted parameters or parameter sets of the self-adapting functions, **characterised in that** the motor vehicle control unit (SG) additionally comprises
- means (E2) for receiving at least one test value set (t) sent from the external read-out unit (AG) and
- means (B) for calculating at least one adaptation value (A) as a function of the test value set (t) and the adapted parameters or parameter sets (p) of the self-adapting function and
- means (A2) for sending the at least one calculated adaptation value (a) to the external read-out unit (AG).

2. A device according to claim 1, **characterised in that** the test value set (t) describes a test operating point of the self-adapting function.

3. A device according to claim 1 or 2, **characterised in that** the test value set (t) comprises one or more operating point-dependent test values.

4. A device according to claim 3, **characterised in that** in a test value set (t), which comprises a plurality of operating point-dependent test values, the calculation of the adaptation values (a) is carried out sequentially.

5. A device according to any one of the preceding claims, **characterised in that** at least one of the self-adapting functions comprises an adaptive characteristic map or adaptive neuronal network.

6. A device according to any one of the preceding claims, **characterised in that** the motor vehicle control unit (SG) is an engine control unit or a transmission control unit.

7. A device according to any one of the preceding claims, **characterised in that** the communication interface (KE) is a serial interface.

8. A device according to any one of the preceding claims, **characterised in that** the read-out unit (AG) comprises a memory (SPA) to store the at least one adaptation value and/or can be coupled to further units.

9. A method for reading out adaptation values calculated by means of adapted parameters or parameter sets of self-adapting functions from a motor vehicle control unit to an external read-out unit, wherein adapted parameters or parameter sets of the self-adapting functions are stored in the motor vehicle control unit, **characterised in that** the external read-out unit (AG) sends at least one test value set (t) describing a test operating point to the motor vehicle control unit (SG) and the motor vehicle control unit (SG) calculates at least one adaptation value (a) from the test value set (t) and the adapted parameters or parameter sets (p) of the self-adapting function and sends it to the read-out unit (AG).

## Revendications

1. Dispositif pour lire des valeurs adaptatives calculées par des fonctions auto-adaptatives avec des paramètres adaptés ou des jeux de paramètres dans un appareil de commande de véhicule automobile vers un appareil de lecture externe, dispositif comprenant : un appareil de commande de véhicule, un appareil de lecture externe et une interface de communication entre l'appareil de lecture externe et l'appareil de commande du véhicule,
- l'appareil de commande du véhicule ayant une mémoire non volatile pour enregistrer des paramètres adaptés ou des jeux de paramètres des fonctions auto-adaptatrices,
dispositif **caractérisé en ce que**
l'appareil de commande de véhicule (SG) comprend en outre :
- des moyens (E2) pour recevoir au moins un jeu de valeurs de test (t) envoyé par l'appareil de lecture externe (AG),
- des moyens (B) pour calculer au moins une valeur d'adaptation (A) en fonction d'un jeu de valeurs de test (t) et des paramètres d'adaptation et des jeux de paramètres (p) de la fonction auto-adaptatrice, et
- des moyens (A2) pour envoyer au moins une valeur d'adaptation calculée (a) vers l'appareil de lecture externe (AG).

2. Dispositif selon la revendication 1,
**caractérisé en ce que**
le jeu de valeurs de test (t) décrit un point de fonctionnement de test de la fonction auto-adaptatrice.

3. Dispositif selon la revendication 1 ou 2,
**caractérisé en ce que**
le jeu de valeurs de test (t) se compose d'une ou plusieurs valeurs de test dépendant du point de fonctionnement.

4. Dispositif selon la revendication 3,
**caractérisé en ce que**
pour un jeu de valeurs de test (t) qui se compose de plusieurs valeurs de test dépendant du point de fonctionnement, on effectue séquentiellement le calcul des valeurs d'adaptation (a).

5. Dispositif selon l'une des revendications précédentes,
**caractérisé en ce qu'**
au moins l'une des fonctions auto-adaptatrices comporte un champ de caractéristiques adaptatif ou un réseau neuronal adaptatif.

6. Dispositif selon l'une des revendications précédentes,
**caractérisé en ce que**
l'appareil de commande de véhicule (SG) est un appareil de commande de moteur ou un appareil de commande de boîte de vitesses.

7. Dispositif selon l'une des revendications précédentes,
**caractérisé en ce que**
l'interface de communication (KE) est une interface série.

8. Dispositif selon l'une des revendications précédentes,
**caractérisé en ce que**
l'appareil de lecture (AG) comporte une mémoire (SPA) pour mémoriser au moins une valeur d'adaptation et/ou il peut être couplé à d'autres appareils.

9. Procédé de lecture de valeurs d'adaptation calculées par des fonctions auto-adaptatrices à l'aide de paramètres adaptés ou de jeux de paramètres, dans un appareil de commande de véhicule automobile vers un appareil de lecture externe,
l'appareil de commande du véhicule contenant en mémoire des paramètres d'adaptation ou des jeux de paramètres des fonctions auto-adaptatrices,
procédé **caractérisé en ce que**
l'appareil de lecture externe (AG) envoie au moins un jeu de valeurs de test (t) décrivant un point de fonctionnement de test vers l'appareil de commande de véhicule (SG), et cet appareil de commande (SG) calcule à partir du jeu de valeurs de test (t) et des paramètres adaptés ou des jeux de paramètres (p) de la fonction auto-adaptatrice, au moins une valeur d'adaptation (a) et l'envoie à l'appareil de lecture (AG).
